# EUROPÄISCHE PATENTSCHRIFT

(11) **EP 1 253 245 B1**
(45) Veröffentlichungstag und Bekanntmachung des Hinweises auf die Patenterteilung: **20.12.2006**
(21) Anmeldenummer: 01109883.7
(22) Anmeldetag: 23.04.2001
(51) Int. Cl.: E01B 26/00

(54) **Verfahren zur anderweitigen Nutzung von Bahngleisen**
Method of alternative use of tracks
Procédé d'utilisation alternative de voies

(43) Veröffentlichungstag der Anmeldung: 30.10.2002
(73) Patentinhaber: Büse, Hans-Joachim, 33034 Brakel-Beller (DE); George, Thomas, Dr., 34125 Kassel (DE)
(72) Erfinder: Büse, Hans-Joachim, 33034 Brakel-Beller (DE); George, Thomas, Dr., 34125 Kassel (DE)
(74) Vertreter: Freiherr von Gravenreuth, Günter

(56) Entgegenhaltungen:
- EP-A- 0 959 178
- BE-A- 669 195
- NL-C- 1 011 549
- US-A- 3 113 722
- US-A- 3 760 741
- US-A- 3 785 741
- US-A- 6 016 968

## Beschreibung

Die Erfindung betrifft ein Verfahren zur anderweitigen Nutzung von Gleisen. In den vergangenen Jahren wurden Gleise unterschiedlichster Art dauerhaft oder zeitweise stillgelegt. Die Stillegung betrifft Industriegleisanlagen genauso wie Gleisanlagen, welche bisher für den Personen- und/oder Frachtverkehr genutzt wurden. In vielen Städten wurden Straßenbahnlinien stillgelegt. Soweit die betreffenden Straßenbahnlinien auf eigenen Trassen fuhren, wurden diese teilweise in aufwendiger Arbeit zu Bustrassen umgerüstet. Hierzu müssen die Gleise nebst Schwellen und der Schotter entfernt werden. Anschließend wird üblicherweise ein Fahrbahnuntergrund aufgebracht und hierauf eine übliche Fahrbahndecke. Die Umstellung einer bisherigen Gleistrasse auf beispielsweise eine Bustrasse ist relativ aufwendig und teuer.

Der Erfindung liegt die Aufgabe zugrunde, eine kostengünstige Alternative für eine Umrüstung ganz oder zeitweise stillgelegter Gleisanlagen zu einer anderweitigen Nutzung zu schaffen. Diese Aufgabe wird erfindungsgemäß durch den kennzeichnenden Teil des Anspruches 1 gelöst.

Stillgelegte Gleisanlagen haben im Regelfall zum Zeitpunkt ihrer Stillegung die erforderliche Tragkraft für die bisher darauf laufenden Schienenfahrzeuge. Im Vergleich zu beispielsweise Kraftfahrzeugrädern haben die Stahlräder von Schienenfahrzeugen nur eine sehr kleine Auflagefläche auf der Schiene, was letztlich fast einer punktförmigen Belastung der Schiene gleichkommt. Wohl wird diese punktförmige Belastung durch die Steifheit der Schienen über mehrere Schwellen verteilt, Metallschienen haben jedoch eine höhere Elastizität als beispielsweise Betonplatten.

Aus der US- A 3113722 ist ein Verfahren zur anderweitigen Nutzung von Gleisen bekannt. Hierzu werden beidseitig der Gleise eine Reihe von Platten angeordnet. Diese Platten sind in Richtung der Gleise miteinander verzahnt. Die Lauffläche der Schiene befindet sich hierbei weitgehend auf dem selben Niveau, wie die Oberfläche der Platten So entstehen auf jedem Schienenstrang eine Fahrspur für luftbereifte Fahrzeuge. Die Fahrspuren jeder einzelnen Schiene sind über plattenförmige Verbindungselemente miteinander verbunden.

Das erfindungsgemäße Verfahren besteht darin, daß auf der Lauffläche von stillgelegten Gleisen Fertigteile für eine anschließende anderweitige Nutzung aufgebracht werden. Diese anderweitige Nutzung kann ein anderes Verkehrsmittel sein. Denkbar ist jedoch auch eine Nutzung der Schienen für Rohrleitungssysteme oder Nachrichten- bzw. Energieträger, wie beispielsweise Leitungsmasten.

Die möglichen anderweitigen Nutzungen sind vielfältiger Art. In erfindungsgemäßer Weise kann es sich hierbei um
a) eine Fahrbahn für Radfahrzeuge und/oder
b) einen Fußweg und/oder
c) ein Radweg,
d) eine Versorgungstrasse für
   aa) für eine Fernwärmeleitung,
   bb) für eine Ölpipeline
   cc) für eine Stromversorgung,
   alle auch in Verbindung mit einer Wartungstrasse,
e) eine Trasse für anderweitige Schienenfahrzeuge, einschließlich beispielsweise eine Magnetschwebebahn
handeln.

Zur Ausführung des Verfahrens werden verschiedenartige, nachfolgend näher beschriebene Fertigteile vorgeschlagen.

In erfindungsgemäßer Weise können diese Fertigteile beispielsweise plattenförmige Betonfertigteile sein. Wenn diese Betonplatten eine ebene Oberfläche aufweisen, dann können sie als Fahrbahn für Radfahrzeuge genutzt werden. Wenn diese Fertigteile über die Schwellen hinausragen und diese voll abdecken, bewirken sie einen Witterungsschutz für die Schwellen. Durch die Schienenhöhe über den Schwellen entsteht ein Hohlraum, so daß insbesondere von der Seite eindringende Feuchtigkeit wieder austrocknen kann. In erfindungsgemäßer Weise könnten die (Beton-)Fertigteile Wasserabführrinnen aufweisen, so daß eine gezielte Ableitung des Oberflächenwassers möglich ist.

Eine profilierte Ausgestaltung der Betonfertigteile ermöglicht den Einsatz anderer Verkehrsmittel, beispielsweise einer Magnetschwebebahn.

Die Fertigteile müssen nicht aus Beton sein. Insbesondere für Fußwege, beispielsweise Wanderwege, können diese Bauteile auch aus Brettern bestehen, so daß ein Bohlenweg entsteht.

Für die anderweitige Nutzung aufgelassener Gleise durch Rohrleitungssysteme oder Leitungsmasten können die Fertigteile auch aus einer Stahl-, vorzugsweise einer Stahlprofilkonstruktion bestehen.

Weitere Vorteile und Merkmale der vorliegenden Erfindung ergeben sich aus dem nachfolgenden Ausführungsbeispiel in Verbindung mit der Zeichnung. Hierbei zeigt
Figur 1 einen Querschnitt durch einen Bahndamm.
Figur 2 zeigt einen weiteren Querschnitt durch einen Bahndamm.
Figur 3 zeigt eine perspektivische Darstellung von Schienen mit einem Fertigteil.
Figur 4 zeigt ebenfalls einen Querschnitt durch einen Bahndamm.
Figur 5 zeigt eine perspektivische Darstellung einer Ausführungsform gem. Figur 4.
Figur 6 zeigt eine Abwandlung einer Ausführungsform gem. Figur 4.
Figur 7 zeigt eine anderweitige Nutzung einer Gleisanlage.
Figur 8 zeigt eine weitere Nutzung einer Gleisanlage.
Figur 9 zeigt eine Klemmvorrichtung.
Figur 10 zeigt ein Befestigungselement.
Figur 11 zeigt einen Querschnitt durch eine Stoßstelle zweier Fertigteile.
Figur 12 zeigt ein Querschnitt durch eine Stoßstelle zweier Fertigteile in einer anderen Ausführungsform.
Figur 13 zeigt eine konstruktive Lösung für Kurven.

Figur 1 zeigt einen schematischen Bahndamm (1). Auf dem Bahndamm (1) befindet sich eine Schwelle (2). Auf der Schwelle (2) sind Schienen (3) angebracht. Auf den Schienen (3) liegt als Fertigteil (20) eine Platte (4). In vorteilhafter Weise ist die Platte (4) eine Betonplatte. Die Platte 4 weißt auf ihrer Unterseite Begrenzungen 28 auf. In diesen Ausführungsbeispiel sind die Begrenzungen 28 zwischen den Schienen 3 angeordnet. Es liegt auf der Hand, dass die Begrenzungen 28 jedoch auch links und rechts von den Schienen 3 angeordnet werden können (nicht dargestellt). Die Begrenzungen 28 dienen dazu, dass die Platte 4 gegenüber den Schienen 3 relativ positioniert wird. Für die fast geraden Strecken angeordneten Schienen 3 können auch die Begrenzungen 28 ganz oder im wesentlichen im Ganzen über den Längsbereich der Platte 4 erstrecken. Soweit die Schienen 3 eine Kurve machen, ist es Vorteilhaft, die Platte 4 so zu gestalten, dass nur im vorderen und hinteren Endbereich der Platte 4 Begrenzungen 28 in Form von Klötzen (nicht näher dargestellt) ausgebildet sind. So können Kurven überbrückt werden. Hierzu müssen die Platten 4 trapezförmig gestaltet werden (in Figur 13 näher dargestellt).

Es ist jedoch auch die Verwendung anderer Materialien für das Fertigteil (20), beispielsweise Stahl, in erfindungsgemäßer Weise möglich.

Figur 2 zeigt ebenfalls den Bahndamm (1), die Schwelle (2) und die Schiene (3). In diesem Ausführungsbeispiel hat das Fertigteil (20) die Platte (41) einen Phi-förmigen Querschnitt. Beine des Phi-förmigen Querschnitts ruhen hierbei auf den Schienen (3). Für gerade Strecken können die Beine (29) sich über die Gesamtlänge der Platte (41) erstrecken. Bei einer Kurvenführung der Schienen (3) sind die Beine (29) auf blockförmige Bereiche zu reduzieren (in Figur (1) näher erläutert).

Figur 3 zeigt eine perspektivische Darstellung von Schienen (3) mit einem Fertigteil (20). In diesem Fall besteht das Fertigteil (20) aus zwei Balken (21). Die Balken (21) sind parallel zu den Schienen (3) angeordnet, so daß eine im wesentlichen formschlüssige Verbindung zwischen den Schienen (3) und den Balken (21) besteht, die ein seitliches Verschieben des Fertigteils (20) verhindert. Die Balken (21) können aus Holz bestehen. Es ist jedoch auch die Verwendung anderer Materialien, beispielsweise Hohlprofilen aus Metall, möglich. Auf den Balken (21) sind Bohlen (22) angebracht. Mehrere Bohlen (22) ergeben in Verbindung mit den Balken (21) ein Fertigteil (20). Über die gesamte Strecke der Schienen (3) werden eine Vielzahl von Fertigteilen (20) (nur eines dargestellt) hintereinander angeordnet. So entsteht ein Bohlenweg, welcher beispielsweise als Wanderweg genutzt werden kann.

Die Verwendung von Holz für die Balken (21) hat den Vorteil, daß in Kreuzungs- oder Weichenbereichen der Schiene (3) (nicht dargestellt) in einfacher Weise Aussparungen bei den Balken (21) hergestellt werden können. Hierzu müssen die Balken (21) in dem relevanten Bereich nur herausgesägt werden.

Figur 4 zeigt ebenfalls einen Querschnitt durch einen Bahndamm (1), die Schwelle (2) und die Schienen (3). In diesem Ausführungsbeispiel hat das Fertigteil (20), die Platte (42) einen profilierten Querschnitt. Ein Teil der Platte ist ein Wartungsweg (5). Ein anderer Teilbereich der Platte (42) ist als Unterbau (6) für eine Rohrleitung (7) ausgestaltet. Die Rohrleitung (7) kann eine Fernheizleitung sein, eine Wasserversorgungsleitung, eine Öl- oder Gaspipeline oder ein Rohr zur anderweitigen Nutzung durch einen gasförmigen oder flüssigen Stoff.

Figur 5 zeigt eine perspektivische Darstellung einer weiteren Ausführungsform gemäß Figur 4. Hierbei ist dargestellt, daß der Unterbau (6) für die Rohrleitung sich nicht über die gesamte Länge der Platte (42) erstrecken muß. Zur Erzielung der Tragfähigkeit ist es ausreichend, wenn der Unterbau (6) in Form eines (oder mehrerer) kurzer Blöcke ausgestaltet ist.

Figur 6 zeigt eine Abwandlung einer Ausführungsform gemäß Figur 3. In diesem Fall ist auf den Schienen (3) als Fertigteil (20) ein A-Bock-förmiges Tragelement (8) vorgesehen. Das Tragelement (8) ist in vorteilhafter Weise eine Stahl(Profil)konstruktion. Es ist jedoch auch eine Holzkonstruktion denkbar. Insbesondere kann das Tragelement (8) auch auf einer Platte (44) angeordnet sein. Die Platte (44) kann, wie in den vorherigen Ausführungsformeln beschrieben aus Beton oder Stahl bestehen. Das Tragelement (8) nimmt die Rohrleitung (7) auf.

Figur 7 zeigt eine weitere Ausführungsform mit einem Bahndamm (1), der Schwelle (2) und den Schienen (3). In diesem Ausführungsbeispiel ist auf den Schienen (3) als Fertigteil (20) ein Mast (9) angeordnet. In diesem Ausführungsbeispiel ist es ein Gittermast (9) als ein Stromleitungsmast. Es liegt auf der Hand, daß an Stelle eines Stromleitungsmasten auch ein Telefonleitungsmast angebracht werden kann.

Figur 8 zeigt eine Abwandlung einer Ausführungsform gemäß Figur 7. Hierbei ist auf einer Platte (43) ein Mobilfunksendemast (23) angeordnet. In diesem Ausführungsbeispiel kann das Fertigteil (20) (in Figur 8 nicht beziffert) nur aus der Platte (43) oder aus der Platte (43) mit dem vormontierten Sendemast (23) bestehen. In diesem Ausführungsbeispiel wird somit die Tragfähigkeit der Schienen (3) als Fundament für den Sendemast (23) genutzt. Üblicherweise erfolgt die Energieversorgung von derartigen Sendemasten und/oder deren leitungsmäßige Anbindung an eine Verknüpfungsstelle über Erdkabel. In erfindungsgemäßer Weise kann jedoch bei diesem Ausführungsbeispiel an Stelle eines Erdkabels eine Freiluftverkabelung, wie in Figur 8 näher dargestellt, vorgesehen werden.

Die Platte (4, 41, 42, 43, 44) gemäß der vorgenannten Ausführungsformen kann durch ein (nicht dargestelltes) Klemmelement in erfindungsgemäßer Weise mit der Schiene (3) verbunden werden.

Figur 9 zeigt eine Klemmvorrichtung für ein Fertigteil (20) (in diesem Ausführungsbeispiel eine Platte (4)) in Form einer Explosionszeichnung. In der Platte (4) befindet sich ein Durchgangsloch (10). Soweit die Platte (4) eine Betonplatte ist, ist es vorteilhaft, wenn sich im Durchgangsloch (10) eine Buchse (11) aus Metall befindet. Soweit die Platte (4) aus Metall besteht, kann auf diese Buchse (11) in erfindungsgemäßer Weise verzichtet werden. In dieser Ausführungsform ist das Klemmelement ein Drehelement (12). Das Drehelement (12) besteht aus einem Kopf (13), einem Schaft (14) und einer Exzenterscheibe (15). In dieser Ausführungsform ist der Kopf (13) als Vierkant ausgebildet, so daß handelsübliche Werkzeuge, wie sie beispielsweise für die Verschraubung von Schienen verwendet werden, eingesetzt werden können. Durch eine Drehbewegung des Kopfes (13) bewegt sich über den Schaft (14) auch die Exzenterscheibe (15), so daß sie sich an der Schiene (3) verklemmt.

In vorteilhafter Weise können an einer Platte (4) auch mehrere Drehelemente (12) angeordnet sein, vorzugsweise mindestens eines pro Schiene (3). Hierbei ist es denkbar, daß zwei Drehelemente (12) in der Weise nebeneinander angeordnet sind, daß ihre Exzenterscheiben (15) gegenüberliegend von links und rechts auf die Schiene (3) zugreifen (nicht näher dargestellt). Vorteilhaft ist es jedoch auch, wenn in der Paralellität zu den Schwellen der Schienen (3) mindestens je ein Drehelement (12) auf je eine Schiene (3) zugreift.

An Stelle des Drehelements (12) kann in dem Durchgangsloch (10) auch ein Erdanker (19) angeordnet sein. Der Erdanker (19) kann ein Eisenstab, welcher vorzugsweise im unteren Bereich angespitzt ist, sein. Zur Fixierung der Platte (4) muß der Erdanker (19) nur in den Untergrund gerammt werden, so daß er mit seinem oberen Ende noch im Durchgangsloch (10) sich befindet. Es liegt auf der Hand, daß an Stelle des Erdankers (19) auch eine Erdschraube (nicht näher dargestellt) verwendet werden kann.

Figur 10 zeigt eine weitere Ausführungsform eines Befestigungselements. In dieser Ausführungsform ist in der Platte (4) eine (schematisch dargestellte) Befestigungsplatte (16) eingelassen. In der Befestigungsplatte (16) befindet sich ein Gewinde (nicht detailliert dargestellt). Mittels diesen Gewindes wird eine Schraube (17) gegenüber der Schiene (3) verspannt. Wenn entsprechende Befestigungselemente auf beiden Schienen angeordnet sind, bedürfte es keines Widerlagers. In alternativer Weise ist es jedoch sinnvoll, wenn bei derartigen Ausführungsformen die Platte (4) ein Widerlager (18) aufweist.

Figur 11 zeigt einen Querschnitt durch den Stoßbereich zweier aneinander liegender Platten (4, 41, 42, 43, 44) (in Figur 11 nur als Platte (4) beziffert). Die Platte (4) weist an ihren Enden eine Nut-Feder-Profilierung (24) auf, so daß zwei aneinander stoßende Platten formschlüssig miteinander verbunden werden können.

In diesem Ausführungsbeispiel hat die Nut-Feder-Profilierung (24) einen trapezförmigen Querschnitt, um ein besseres Ineinanderrutschen der Platten (4) zu ermöglichen. Es liegt auf der Hand, daß jedoch auch ein rechteckiger Querschnitt möglich ist.

Die Nut-Feder-Profilierung (24) kann in erfindungsgemäßer Weise auch so ausgestaltet sein, daß eine Fuge (25) zwischen den beiden Platten (4) auch dann verbleibt, wenn die Nut-Feder-Profilierung (24) voll ineinander geführt ist (in Figur 11 ist eine durchgehende Fuge (25) dargestellt). Die Fuge (25) kann mit Bitumen oder einem sonstigen geeigneten Füllmaterial vergossen werden (nicht dargestellt).

Auf der Platte (24) kann ferner nach der Montage der Platten (4) ein durchgehender Fahrbahnbelag (26) aufgebracht werden. Dieser durchgehende Fahrbahnbelag (26) hat den Vorteil, daß hiermit mögliche Fugen, geringfügige Verwerfungen, Stufen und dergleichen ausgeglichen werden können, so daß eine durchgehende flache Fahr- oder Gehbahn entsteht.

Figur 12 zeigt eine Abwandlung der Figur 11. In diesem Ausführungsbeispiel sind die Stirnbereiche (27) der Platten (4) überlappend ausgestaltet. Auch in diesem Ausführungsbeispiel kann ein Fahrbahnbelag (26) aufgebracht werden.

Figur 13 zeigt schematisch die Anwendung der Erfindung bei Gleiskurven. In diesem Fall sind die Platten (4, 42, 43, 44) - in Figur 13 nur als Platten (4) bezeichnet - trapezförmig, so daß sie aneinander gereiht der Kurve der Schienen (3) folgen. Bei derartigen trapezförmigen Platten liegt es auf der Hand, daß die Begrenzung (28) (die in Figur 1 dargestellt), das Widerlager (18) (wie in Figur 12 dargestellt) oder die Balken (21) (wie in Figur 3 dargestellt) nicht durchgehend über die gesamte Länge der Platte (4, 42, 43) sich erstrecken können. Entweder wird hierbei in erfindungsgemäßer Weise gänzlich auf ein Widerlager (18) oder Balken (21) verzichtet und diese Platten nur, wie in Figur 9 oder Figur 10 beschrieben, mit den Schienen (3) verbunden oder das Widerlager (18) bzw. die Widerlager (28) oder die Balken (21) (beide in Figur 13 nicht dargestellt) erstrecken sich nicht über die gesamte Länge der Platten (4, 42, 43), sondern sind auf kleine Klötze reduziert, welche vorzugsweise im Kantenbereich der Platten (4, 42, 43, 44) angeordnet sind (nicht näher dargestellt).

### Bezugszeichenliste

Bahndamm 1
Schwelle 2
Schienen 3
Platte 4, 41, 42, 43, 44
Wartungsweg 5
Unterbau 6
Rohrleitung 7
Tragelement 8
Mast 9
Durchgangsloch 10
Buchse 11
Drehelement 12
Kopf 13
Schaft 14
Exzenterscheibe 15
Befestigungsplatte 16
Schraube 17
Widerlager 18
Erdanker 19
Fertigteil 20
Balken 21
Bohlen 22
Mobilfunksendemast 23
Nut-Feder-Profilierung 24
Fuge 25
Fahrbahnbelag 26
Stirnbereich 27
Begrenzungen 28
Beine 29

## Patentansprüche

1. Verfahren zur anderweitigen dauerhaften Nutzung von stillgelegten Bahngleisen, **dadurch gekennzeichnet, daß** auf einem Gleis mehrere hintereinander angeordnete Fertigteile (20) angeordnet werden, daß die Fertigteile für eine Nutzung als Fahr- oder Gehweg und/oder für eine Nutzung durch eine Rohrleitung (7) und/oder für ein Tragelement (8) und/oder für eine Nutzung durch einen Mast (9) auf den Schienen (3) des Gleises aufgelegt werden, wobei jedes Fertigteil als Platte (4,41,42,43,44) ausgebildet ist, die auf ihrer Unterseite Begrenzungen (28) bzw. Widerlager (18) aufweist, welche dazu dienen, die Platte gegenüber den Schienen (3) des Gleises relativ zu positionieren.

2. Verfahren nach Anspruch 1, **dadurch gekennzeichnet, daß** nach Verlegen der Fertigteile (20) auf diesen ein Fahrbahnbelag (26) aufgebracht wird.

3. Verfahren nach Anspruch 1, **dadurch gekennzeichnet, daß** die Platte einen Phi-förmigen Querschnitt aufweist, wobei die senkrechten Beinteile (29) des Phi's auf den Schienen (3) angeordnet sind.

4. Verfahren nach Anspruch 1, **dadurch gekennzeichnet, daß** auf der Platte ein Unterbau (6) angeordnet ist, welcher eine halbschalenförmige Mulde zur Aufnahme einer Rohrleitung (7) aufweist.

5. Verfahren nach Anspruch 4, **dadurch gekennzeichnet, daß** auf einer Platte mindestens zwei Unterbauten (6) hintereinander angeordnet sind.

6. Verfahren nach Anspruch 4 oder 5, **dadurch gekennzeichnet, daß** neben dem Unterbau oder den Unterbauten (6) ein Wartungsweg (5) angeordnet ist.

7. Verfahren nach mindestens einem der Ansprüche 2 bis 6, **dadurch gekennzeichnet, daß** in der Platte ein Durchgangsloch (10) angeordnet ist, in welchem sich ein Drehelement (12), bestehend aus einem Kopf (13), einem Schaft (14) und einer Exzenterscheibe (15) angeordnet ist, wobei die Exzentrizität der Exzenterscheibe (15) so groß ist, daß sie bis zum Schaft der Schiene (3) reicht.

8. Verfahren nach Anspruch 7, **dadurch gekennzeichnet, daß** sich im Durchgangsloch (10) eine Buchse (11) befindet.

9. Verfahren nach mindestens einem der Ansprüche 2 bis 6, **dadurch gekennzeichnet, daß** in der Platte eine Befestigungsplatte (16) eingelassen ist, in welcher sich ein Gewinde befindet, wobei in dem Gewinde eine Schraube (17) angeordnet ist, welche in ihrer Endposition an der Schiene (3) anliegt.

10. Verfahren nach mindestens einem der Ansprüche 2 bis 9, **dadurch gekennzeichnet, daß** die Platte an ihren entgegengesetzten Stirnbereichen eine Nut-Feder-Profilierung (24) besitzt, so daß zwei aneinander stoßende Platten formschlüssig miteinander verbunden können.

11. Verfahren nach mindestens einem der Ansprüche 1 bis 10, **dadurch gekennzeichnet, daß** die Platte an ihren entgegengesetzten Strnmbereichen derart ausgestaltet ist, daß die Stirnbereiche zweier aneinander stoßender Platten überlappend angeordnet sind.

12. Verfahren nach mindestens einem der Ansprüche 1 bis 11, **dadurch gekennzeichnet, daß** die Platte einen trapezförmigen Grundriß besitzt.

## Claims

1. Procedure for otherwise permanent use of closed rail tracks, thereby identified that on one track several finished parts (20) are arranged one after another, that the finished parts are placed for the use as driveway or footpath and/or for the use of a pipeline (7) and/or a carrying element (8) and/or the use of a pole (9) on the rails (3) of the track, whereas each finished part is built as a plate (4, 41, 42, 43, 44) which has bounds (28) or abutments (18) respectively on their bottom, which serve for the positioning of the plate relatively against the rails (3) of the tracks.

2. Procedure according to claim No. 1, thereby identified that, after laying the finished parts (20), a roadbed (26) will be placed on them.

3. Procedure according to claim No.1, thereby identified that the plate has a phi-shaped cross section, whereas the vertical leg parts of the phi are positioned on the rails (3).

4. Procedure according to claim No.1, thereby identified that a substructure (6) is placed on the plate, which has a half shell-shaped dell for a pipeline (7).

5. Procedure according to claim No.4, thereby identified that at least two substructures (6) have to be placed one after another on one plate.

6. Procedure according to claim No.4 or No.5, thereby identified that a maintenance path (5) is placed next to the substructure or the substructures (6).

7. Procedure according to at least one of the claims No.2 to No.6, thereby identified that a through hole (10) is placed in the plate, in which a rotating element (12) is placed, which consists of a head (13), a shank (14), and an eccentric disk (15), whereas the eccentricity of the eccentric disk (15) is that high that it reaches up to the shank of the rail (3).

8. Procedure according to claim No.7, thereby identified that there is a bush (11) inside the through hole (10).

9. Procedure according to at least one of the claims No.2 to No.6, thereby identified that there is a fastening plate (16) with a thread embedded in the plate, whereas a screw (17) is placed in the thread, which rests against the rail (3) in its end position.

10. Procedure according to at least one of the claims No.2 to No.9, thereby identified that the plate has a groove and tongue profile (24) at its opposite front areas, so that two clashing plates can be connected having positive fit.

11. Procedure according to at least one of the claims No.1 to No.10, identified thereby that the plate's opposite front areas are designed that way that the front areas of two clashing plates are overlapping each other.

12. Procedure according to at least one of the claims No.1 to No.11, thereby identified that the plate has a trapezoidal ground plan.

## Revendications

1. Procédé pour la réutilisation permanente des voies ferrées mises en sommeil, **caractérisé par le fait que** plusieurs éléments préfabriqués (20), disposés les uns après les autres, soient disposés sur une seule voie, que les éléments préfabriqués soient apposés sur les rails de la voie ferrée pour les utiliser comme chemin carrossable ou comme trottoir et/ou pour servir à l'utilisation par une canalisation (7) et/ou pour un élément de support (8) et/ou pour une utilisation par un mât (9), chaque élément préfabriqué, dans ce cas, étant formé comme plaque (4, 41, 42, 43, 44), qui est dotée sur son côté inférieur dé butées de limitation (28) ou bien d'aboutements constructifs (18), qui servent au positionnement relatif de la plaque par rapport aux rails (3) de la voie ferrée.

2. Procédé basé sur la revendication 1, **caractérisé par le fait qu'**après la pose des éléments préfabriqués (20) ceux-ci soient recouverts d'un revêtement de chaussée (26).

3. Procédé basé sur la revendication 1, **caractérisé par le fait que** la plaque présente une section transversale sous forme de phi et que les éléments verticaux du pied du phi soient disposés sur les rails (3).

4. Procédé basé sur la revendication 1, **caractérisé par le fait qu'**une substructure (6) soit disposée sur la plaque, qui possède une auge incurvée sous forme de demi-coquille pour la réception d'une tuyauterie (7).

5. Procédé basé sur la revendication 4, **caractérisé par le fait qu'**au moins deux substructures (6) soient implantées successivement sur une seule plaque.

6. Procédé basé sur les revendications 1 ou 5, **caractérisé par le fait qu'**une voie de maintenance (5) soit tracée à côté de la substructure ou à côté des substructures (6).

7. Procédé basé au moins sur une des revendications 2 à 6, **caractérisé par le fait qu'**un trou de passage (10) soit disposé dans la plaque, dans lequel se trouve un élément rotatif (12) qui consiste en une tête (13), une tige (14) et un excentrique (15), l'excentricité du disque excentrique (15) étant tellement grande qu'elle atteigne le tronc du rail (3).

8. Procédé basé sur la revendication 7, **caractérisé par le fait qu'**une douille (11) se trouve dans le trou de passage (10).

9. Procédé basé au moins sur une des revendications de 2 à 6, **caractérisé par le fait qu'**une dalle de fixation (16) soit encastrée dans ladite plaque, dans laquelle se trouve un filet, une vis taraudeuse (17) étant logée dans le filet, qui adhère uniformément dans sa position finale au rail (3).

10. Procédé basé au moins sur une des revendications de 2 à 9, **caractérisé par le fait qu'**un profilage par rainure et languette (24) soit disposé sur les plages frontales opposées de la plaque de sorte que deux plaques qui butent l'une contre l'autre, puissent être reliées par assemblage craboté et uniforme.

11. Procédé basé au moins sur une des revendications de 1 à 10, **caractérisé par le fait que** la plaque soit convertie sur ses faces frontales opposées à tel point que les faces frontales des deux plaques adjacentes soient disposées de façon chevauchée.

12. Procédé basé au moins sur une des revendications de 1 à 11, **caractérisé par le fait que** ladite plaque possède un plan trapézoïdal.
